# EUROPÄISCHE PATENTSCHRIFT

(11) **EP 3 052 210 B1**
(45) Veröffentlichungstag und Bekanntmachung des Hinweises auf die Patenterteilung: **26.06.2019**
(21) Anmeldenummer: 14772386.0
(22) Anmeldetag: 25.09.2014
(51) Int. Cl.: A63G 7/00

(54) **GLEISSYSTEM FÜR EIN FAHRGESCHÄFT, INSBESONDERE FÜR EINE ACHTER- ODER HÄNGEBAHN**
TRACK SYSTEM FOR AN AMUSEMENT RIDE, IN PARTICULAR FOR A ROLLER COASTER OR SUSPENSION RAIL
SYSTÈME DE VOIES POUR MANÈGE, EN PARTICULIER POUR GRAND HUIT OU MONORAIL

(30) Priorität: 02.10.2013 DE 102013220067
(43) Veröffentlichungstag der Anmeldung: 10.08.2016
(73) Patentinhaber: Mack Rides GmbH & Co. KG, 79183 Waldkirch (DE)
(72) Erfinder: BURGER, Günter, 79183 Waldkirch (DE)
(74) Vertreter: Westphal, Mussgnug & Partner Patentanwälte mbB
(86) Internationale Anmeldenummer: PCT/EP2014/070541
(87) Internationale Veröffentlichungsnummer: WO 2015/049162

(56) Entgegenhaltungen:
- EP-B1- 2 156 870
- DE-U1-202009 008 256
- US-A- 629 273
- US-A- 3 949 680
- US-A- 6 047 645

## Beschreibung

Die Erfindung betrifft ein Gleissystem für Fahrgeschäfte mit fachwerkartigen Gleiselementen gemäß dem Oberbegriff des Patentanspruchs 1 sowie ein Fahrgeschäft, vorzugsweise eine Achterbahn oder eine Hängebahn mit einem erfindungsgemäßen Gleissystem.

Ein solches Gleissystem für eine Achterbahn als Fahrgeschäft mit fachwerkartigen Gleiselementen ist aus der US-A-6 047 645 bekannt. Ein anderes Gleissystem ist aus der EP 2 156 870 B1 bekannt und ausschnittsweise in Figur 6 dargestellt und zeigt zwei miteinander verbundene Gleiselemente 1 eines Gleissystems 10.

Jedes Gleiselement 1 besteht aus einem Dreigurtsystem mit parallel zueinander verlaufenden rohrförmigen Gleisen 2 und 3 als erstes und zweites Gurtelement sowie zu diesen Gleisen in einer Dreieckskonstellation angeordneten und als Zug- oder Druckelement 4 ausgebildeten dritten Gurtelement, welches , wobei diese Gleise 2 und 3 sowie dieses Zugelement 4 abschnittsweise unter Bildung von Gleisabschnitten 1.1 bis 1.7 mittels Traversen 5 und 5.1 sowie Querstreben 6 und 6.1 verbunden sind. Die Traversen 5 und 5.1 verbinden als Abstandshalter die beiden Gleise 2 und 3 und bilden mit diesen eine erste Aussteifungsebene A1, während jeweils zwei Querstreben 6 und 6.1 unter Bildung einer zweiten und dritten Versteifungsebene A2 und A3 die Gleise 2 und 3 mit dem Zugelement 4 verbinden. Die Enden der Traversen 5 von 5.1 bilden zusammen mit den Gleisen 2 und 3 sowie den Enden der Querstreben 6 und 6.1 jeweils zwei Eckpunkte eines Dreiecks, dessen dritter Eckpunkt von den mit dem Zugelement 4 verbundenen Enden der Querstreben 6 und 6.1 gebildet wird.

Die Traversen 5.1 unterscheiden sich von den Traversen 5 dadurch, dass die Traversen 5.1 mit den zugehörigen Querstreben 6.1 mit einem einen Stützenkopf 9.1 aufweisenden Stützenanschluss 9 versehen sind. Über einen solchen Stützenkopf 9.1 werden die Gleiselemente 1 mit vertikalen im Untergrund verankerte Stützen verbunden, so dass das gesamte Gleissystem von solchen Stützen getragen wird. Solche Stützen können nicht nur vertikal und tragend ausgebildet sein, sondern können für eine beliebige Stützenanordnung verwendet werden.

Ein solcher Stützenanschluss 9 ist als Flächenelement mit einer dreiecksförmigen Kontur ausgebildet, so dass dieses Flächenelement konturseitig mit einer Traverse 5.1 sowie den zugehörigen Querstreben 6.1 verbunden werden kann.

Zur Erhöhung der Stabilität und Steifigkeit des Gleissystems 10 sind für jeden Gleisabschnitt 1.1 bis 1.7 drei Diagonalstreben 7.0, 7.1 und 7.2 vorgesehen, welche in der ersten, zweiten und dritten Versteifungsebene A1, A2 und A3 liegen und diese jeweils zwischen den Gleisabschnitten 1.1 bis 1.7 diagonal überbrücken. Somit verbinden bspw. bei dem Gleisabschnitt 1.1 die beiden in der zweiten und dritten Versteifungsebene A2 und A3 liegenden Diagonalstreben 7.1 und 7.2 die mit den Gleisen 2 bzw. 3 verbundenen Enden der Traverse 5.1 mit den mit dem Zugelement 4 verbundenen Enden der benachbarten Querstreben 6, während die in der ersten Versteifungsebene A1 liegende Diagonalstrebe 7.0 das mit dem Gleis 3 verbundene Ende der Traverse 5.1 mit dem diagonal gegenüberliegenden Ende der Traverse 5, welche mit dem Gleis 2 einen Eckpunkt bildet, verbindet.

Die einzelnen Gleiselemente 1 werden sowohl über an den Enden der Zugelemente 4 angeordnete Flansche 4.11 und 4.12 mittels einer Schraubverbindung als auch über Schweißverbindungen der Gleise 2 und 3 miteinander verbunden.

Der Erfindung liegt die Aufgabe zugrunde, ein Gleissystem der eingangs genannten Art derart weiterzubilden, dass eine erhöhte Dauerfestigkeit mit einer erhöhten Anzahl von Lastwechseln erreicht wird, bzw. bei welchem größere Stückweiten möglich sind, bei gleichem oder verändertem Querschnitt der Gleise zum Zugelement.

Diese Aufgabe wird gelöst durch ein Gleissystem mit den Merkmalen des Patentanspruchs 1.

Eine solches Gleissystem für Fahrgeschäfte mit fachwerkartigen Gleiselementen, welche aus wenigstens einem Dreigurtsystem bestehen und als erstes und zweites Gurtelement nebeneinander verlaufende Gleise und wenigstens ein weiteres Gurtelement umfassen, wobei durch die Gleise und diese Gleise verbindenden Traversen eine erste Aussteifungsebene sowie durch jeweils von einem Gleis und dasselbe mit dem wenigstens dritten Gurtelement verbindenden Querstreben eine zweite und eine dritte Aussteifungsebene gebildet sind, und zur Bildung von Gleisabschnitten die Traversen und Querstreben beabstandet angeordnet sind, zeichnet sich erfindungsgemäß dadurch aus, wenigstens ein von benachbarten Traversen mit zugehörigen Querstreben gebildeter Gleisabschnitt mit einem Versteifungselement ausgebildet ist, welches den Gleisabschnitt derart überspannt, dass das Versteifungselement zusammen mit dem weiteren Gurtelement des Gleisabschnittes eine vierte Versteifungsebene bildet.

Mit einem solchen eine vierte Aussteifungsebene bildenden Versteifungselement wird eine erhöhte Dauerfestigkeit erreicht, so dass auch eine erhöhte Anzahl von Lastwechseln möglich ist.

Dieses Versteifungselement kann zur Bildung der vierten Aussteifungsebene den Gleisabschnitt derart überspannen, dass diese vierte Aussteifungsebene innerhalb eines Gleisabschnittes nicht in Richtung der zweiten und dritten Aussteifungsebene verlaufen muss, sondern auch an den den Gleisabschnitt bildenden Traversen mit zugehörigen Querstreben sowie an das weitere Gurtelement beliebig anbindbar ist.

Besonders vorteilhaft ist es weiterbildungsgemäß, wenn das Versteifungselement derart angeordnet ist, dass der Gleisabschnitt diagonal überspannt.

Erfindungsgemäß ist es vorgesehen, dass das Versteifungselement einenends an der einen Traverse des Gleisabschnittes und andernends in demjenigen Verbindungsbereich angebunden ist, der die der anderen Traverse zugehörigen Querstreben mit dem weiteren Gurtelement verbindet.

Nach einer bevorzugten Weiterbildung der Erfindung ist das die vierte Aussteifungsebene bildende Versteifungselement mit ihrem der Traverse gegenüberliegendem Ende mit dem weiteren Gurtelement des Dreigurtsystems oder bei Verwendung eines Viergurtsystems mit einem der beiden weiteren Gurtelemente verbunden. Alternativ ist es weiterbildungsgemäß auch möglich, dieses Ende des Versteifungselementes mit einer der der anderen Traverse zugehörigen Querstreben zu verbinden.

Des Weiteren ist es nach einer vorteilhaften Ausgestaltung vorgesehen, dass wenigstens eine Traverse mit zugehörigen Querstreben mit einem einen Stützenkopf umfassenden Stützenanschluss verbunden ist und dass das die vierte Aussteifungsebene bildende Versteifungselement mit dem Stützenanschluss verbunden ist.

Besonders vorteilhaft ist es, wenn das die vierte Versteifungsebene bildende Versteifungselement mittig mit der Traverse verbunden ist.

Eine vorteilhafte Ausgestaltung der Erfindung sieht vor, dass der wenigstens eine Gleisabschnitt eine erste und zweite Versteifungsstrebe aufweist, welche einenends mittig an einer Traverse des Gleisabschnittes und andernends den Gleisabschnitt überspannend jeweils an der gegenüberliegenden Traverse des Gleisabschnittes endseitig an dieser Traverse oder an den mit dieser Traverse verbundenen Querstreben angebunden sind. Damit wird eine weitere Verstärkung des Gleiselementes erzielt. Vorzugsweise weist bei dieser Ausgestaltung der Erfindung der wenigstens eine Gleisabschnitt eine dritte Versteifungsstrebe auf, welche die beiden Traversen des Gleisabschnittes mittig verbindet.

Ferner ist nach einer weiteren vorteilhaften Ausgestaltung wenigstens ein Gleisabschnitt in der ersten und/oder zweiten und/oder dritten Versteifungsebene mit jeweils einer den Gleisabschnitt überspannenden Diagonalstrebe ausgebildet.

Nach einer weiteren vorteilhaften Ausgestaltung der Erfindung ist es vorgesehen, dass die Gleiselemente aus einem Viergurtsystem bestehen und als erstes und zweites Gurtelement parallel zueinander verlaufende Gleise und zwei weitere Gurtelemente umfassen, wobei die vierte Aussteifungsebene mittels eines Versteifungselementes gebildet ist, welches einenends an der einen Traverse angebunden ist und andernends den Gleisabschnitt derart überspannt, dass das Versteifungselement zusammen mit einem der weiteren Gurtelemente des Gleisabschnittes eine vierte Versteifungsebene bildet. Genauso gut könnte spiegelbildlich hierzu eine fünfte Versteifungsebene ausgebildet werden.

Ein einfacher konstruktiver Aufbau ergibt sich dadurch, dass weiterbildungsgemäß das Versteifungselement als Diagonalstrebe ausgebildet ist.

Des Weiteren ist nach einer weiteren Ausgestaltung der Erfindung der Stützenanschluss als Flächenelement mit einer Dreieckskontur bei Verwendung eines Dreigurtsystems oder mit einer Viereckkontur bei Verwendung eines Viergurtsystems ausgebildet, wobei das Flächenelement mit der Traverse und den beiden Querstreben konturseitig nahezu flächenschlüssig verbunden ist.

Dabei ist weiterbildungsgemäß der Stützenanschluss als Flächenelement mit einer Dreieckskontur ausgebildet, welches mit der Traverse und den beiden Querstreben konturseitig nahezu flächenschlüssig verbunden ist. Vorzugsweise ist der Stützenkopf an wenigstens einem Gurtelement angeordnet und zur Verbindung mit einer Stütze des Gleissystems, vorzugsweise für eine Achterbahn oder eine Hängebahn ausgebildet.

Das erfindungsgemäße Gleissystem mit den fachwerkartigen Gleiselementen ist zur Verwendung für Fahrgeschäfte, insbesondere für Achterbahnen oder Hängebahnen geeignet und kann auch bei bereits in Betrieb befindlicher Anlagen nachgerüstet werden.

Alle beschriebenen Dreieck-, Viereckkonstruktionen beziehen sich auf theoretische, statische Eckpunkte. Durch erforderliche Lichträume für das Fahrwerk oder produktionsbedingte Freiräume werden/sind die theoretischen/statischen Knotenpunkte versetzt/umgeleitet (Bsp. Gleis 2 und 3, welche als Gurte wirken, liegen versetzt zu den Knotenpunkten von A2 und A3 zu A1.). Alle Streben könnten Ersatzweise auch Flächenelemente sein.

Die Erfindung wird nachfolgend anhand von Ausführungsbeispielen unter Bezugnahme auf die beigefügten Figuren ausführlich beschrieben. Es zeigen:
- Figur 1: eine schematische Darstellung eines Gleiselementes als Dreigurtsystem gemäß der Erfindung,
- Figur 2: eine perspektivische Darstellung eines Gleiselementes als Dreigurtsystem in einer konkreten Ausgestaltung gemäß der Erfindung,
- Figur 3: eine perspektivische Darstellung eines Details A nach Figur 2 in einer Draufsicht auf die Gleise des Gleiselementes,
- Figur 4: eine perspektivische Darstellung des Details A nach Figur 2 in einer Seitenansicht,
- Figur 5: eine perspektivische Darstellung eines Ausschnittes von zwei miteinander verbundenen Gleiselementen gemäß eines Ausführungsbeispiels der Erfindung,
- Figur 6: eine perspektivische Darstellung eines Ausschnittes von zwei miteinander verbundenen Gleiselementen gemäß eines weiteren Ausführungsbeispiele der Erfindung,
- Figur 7: eine schematische und perspektivische Darstellung eines Gleiselementes als Viergurtsystem gemäß der Erfindung, und
- Figur 8: eine perspektivische Darstellung von zwei miteinander verbundenen Gleiselementen gemäß Stand der Technik.

Das in den Figuren 1 und 2 dargestellte fachwerkartige Gleiselement 1 ist Teil eines Gleissystems 10, welches aus derart miteinander verbundenen Gleiselementen 1 besteht und für Fahrgeschäfte, bspw. für eine Achterbahn oder für eine Hängebahn verwendbar ist.

Die gegenüber Figur 2 in Figur 1 schematisierte Darstellung eines Gleiselementes 1 besteht aus einem Dreigurtsystem mit einem ersten und zweiten Gurtelement als Gleise 2 und 3 und einem weiteren, also dritten Gurtelement 4.1, welches in Abhängigkeit der auftretenden Belastungen als Zug- oder Druckelement dient. Die drei Gurtelemente 2, 3 und 4.1 sind bogenförmig ausgebildet und verlaufen nebeneinander. Bei geraden Streckenabschnitten verlaufen die Gurtelemente sogar parallel zueinander. Die beiden Gleise 2 und 3 bilden zusammen mit diese Gleise 2 und 3 verbindenden Traversen 5 eine erste Aussteifungsebene A1. Die beiden Gleise 2 und 3 sind mittels Querstreben 6 mit dem weiteren Gurtelement 4.1 verbunden, wobei jeweils in definierten Abständen eine Traverse 5 sowie zwei Querstreben 6 in einer quer zu den Gleisen 2 und 3 verlaufenden Ebene liegen und in dieser Weise das Gleiselement 1 in Gleisabschnitte 1.1, 1.2, 1.3, 1.4 usw. aufteilen. Dabei bilden die das Gleis 3 mit dem weiteren Gurtelement 4.1 verbindenden Querstreben 6 eine zweite Versteifungsebene A2 und die das Gleis 2 mit dem weiteren Gurtelement 4.1 verbindenden Querstreben 6 eine dritte Versteifungsebene A3.

Erfindungsgemäß wird nun eine vierte Versteifungsebene A4 mittels eines als Diagonalstrebe ausgeführten Versteifungselementes 7.3 gebildet, das jeweils einen Gleisabschnitt (vgl. Figur 1, Gleisabschnitt 1.1) diagonal überspannt. Hierzu ist ein Ende einer solchen Diagonalstrebe 7.3 mit einer den Gleisabschnitt 1.1 bildenden Traverse 5 verbunden, während dessen anderes Ende im Verbindungsbereich der Querstreben 6 mit dem weiteren Gurtelement 4.1, also direkt mit diesem weiteren Gurtelement 4.1 oder mit einer der beiden Querstreben 6 angebunden ist. Gemäß dieser Figur 1 ist diese Diagonalstrebe 7.3 mittig an die Traverse 5 angebunden, jedoch ist es auch möglich die Diagonalstrebe 7.3 außerhalb der Mitte mit der Traverse 5 zu verbinden. Mit dieser vierten Versteifungsebene A4 wird nicht nur die dynamische Traglast sondern auch die statische Situation verbessert. Das weitere Gurtelement 4.1 wird als Untergurt auf Zug und Druck in Abhängigkeit der Dynamik belastet.

Dieses Versteifungselement 7.3 kann als beliebiges Element ausgebildet sein und an beliebige Anbindungspunkte angebunden werden, die von den beiden einen Gleisabschnitt 1.1 bis 1.4 bildenden Traversen 5 mit zugehörigen Querstreben 6 und dem weiteren Gurtelement 4.1 im Verbindungsbereich dieser Querstreben 6 mit diesem Beitrag Gurtelement 4.1 zur Verfügung gestellt werden.

In seiner Grundstruktur entspricht das Gleiselement 1 nach Figur 2 demjenigen aus dem Stand der Technik gemäß der EP 2 156 870 B1 bekannten und in Figur 8 dargestellten Gleiselement 1, wobei jedoch entsprechend von Figur 1 zusätzlich eine vierte Versteifungsebene A4 mittels Diagonalstreben 7.3 realisiert ist.

In gleicher Weise umfasst dieses Gleiselement 1 nach Figur 2 ein Dreigurtsystem mit einem ersten und zweiten, als Gleise 2 und 3 ausgebildeten Gurtelement 2 und 3 sowie mit einem dritten bzw. weiteren, als Zug- oder Druckelement ausgebildeten Gurtelement 4.1. Die beiden parallel geführten Gleise 2 und 3 sind zum einen zur Bildung der ersten Aussteifungsebene A1 über Traversen 5 oder 5.1 miteinander verbunden und zum anderen mittels Querstreben 6 oder 6.1 jeweils an das weitere Gurtelement 4.1 angebunden. Das Gleis 3 bildet zusammen mit den Querstreben 6 und dem weiteren Gurtelement 4.1 die zweite Versteifungsebene A2 und das Gleis 2 zusammen mit den Querstreben 6 und dem weiteren Gurtelement 4.1 die dritte Versteifungsebene A3. Die Enden des weiteren Gurtelementes 4.1 sind mit Flanschen 4.11 und 4.12 ausgebildet, die zum Verbinden der Gleiselemente 1 zu einem Gleissystem 10 erforderlich sind.

Jeweils eine Traverse 5 bzw. 5.1 sowie zwei Querstreben 6 bzw. 6.1 sind in einer quer zu den Gleisen 2 und 3 bzw. des weiteren Gurtelementes 4.1 verlaufende Ebene angeordnet, so dass hierdurch Gleisabschnitte 1.1 bis 1.7 erzeugt werden.

Die Traversen 5.1 unterscheiden sich von den Traversen 5 dadurch, dass die Traversen 5.1 mit den zugehörigen Querstreben 6.1 mit einem einen Stützenkopf 9.1 aufweisenden Stützenanschluss 9 versehen sind. Über einen solchen Stützenkopf 9.1 werden die Gleiselemente 1 mit vertikalen im Untergrund verankerte Stützen verbunden, so dass das gesamte Gleissystem von solchen Stützen getragen wird. Auch ist eine beliebige Stützenanordnung möglich, bspw. für eine Hängebahn.

Ein solcher Stützenanschluss 9 ist als Flächenelement mit einer dreiecksförmigen Kontur ausgebildet, so dass dieses Flächenelement konturseitig mit einer Traverse 5.1 sowie den zugehörigen Querstreben 6.1 verbunden werden kann.

Des Weiteren sind alle Gleisabschnitte 1.1 bis 1.7 mit Diagonalstreben 7.1 und 7.2 ausgestattet, welche jeweils mit einem Ende mit den Traversen 5 oder 5.1 und mit ihrem anderen Ende den jeweiligen Gleisabschnitt diagonal überbrückend mit dem weiteren Gurtelement 4.1 verbunden sind und dort mit den Enden der gegenüberliegenden Querstreben 6 einen Eckpunkt bilden.

So sind ausgehend von der Traverse 5.1 der benachbarten Gleisabschnitte 1.1 und 1.2 beidseitig jeweils zwei Diagonalstreben 7.1 und 7.2 vorgesehen, die jeweils gegenüberliegend an den Enden der gegenüberliegenden Querstreben 6 des Gleisabschnittes 1.1 und 1.2 mit dem weiteren Gurtelement 4.1 verbunden sind. Eine entsprechende Struktur ist auch an der Traverse 5.1 der Gleisabschnitte 1.6 und 1.7 zu erkennen. Auch an die Traversen 5 der benachbarten Gleisabschnitte 1.3 und 1.4, der benachbarten Gleisabschnitte 1.4 und 1.5 sowie der benachbarten Gleisabschnitte 1.5 und 1.6 sind jeweils zwei Diagonalstreben 7.1 und 7.2 angebunden und erstrecken sich diagonal über den jeweiligen Gleisabschnitt bis an den jeweils von den gegenüberliegenden Querstreben 6 mit dem weiteren Gurtelement 4.1 gebildeten Eckpunkt.

Ferner ist auch in der Ebene der Gleise 2 und 3 jeweils eine die Gleisabschnitte 1.1 bis 1.5 sowie 1.7 diagonal überbrückende Diagonalstrebe 7.0 vorgesehen. Diese Diagonalstrebe 7.0 verbindet den von einer Traverse 5 oder 5.1 mit dem Gleis 2 gebildeten Eckpunkt mit dem diagonal gegenüberliegenden Ende der Traverse 5 oder 5.1, welches einen Eckpunkt mit dem Gleis 3 bildet.

Bezugnehmend auf das Detail A gemäß Figur 2, welches auch in einer Draufsicht auf die Gleise 2 und 3 nach Figur 3 bzw. in einer Seitenansicht nach Figur 4 dargestellt ist, sind in den beiden Gleisabschnitten 1.1 und 1.2 jeweils eine den Gleisabschnitt 1.1 bzw. 1.2 überspannende Diagonalstrebe 7.3 als Versteifungselement der vierten Versteifungsebene A4 angeordnet. Diese beiden Diagonalstreben 7.3 sind mit einem Ende vorzugsweise mittig an der Traverse 5.1 angebunden und verlaufen mit ihrem anderen Ende auf die mit dem weiteren Gurtelement 4.1 verbundenen Enden der beiden Diagonalstreben 7.1 und 7.2 zu, wo sie ebenso mit dem weiteren Gurtelement 4.1 verbunden sind.

Eine solche Struktur mit einer Diagonalstrebe 7.3 als Versteifungselement der vierten Aussteifungsebene A4 ist gemäß Figur 2 auch in den benachbarten Gleisabschnitten 1.6 und 1.7 zu erkennen, wo jeweils eine solche Diagonalstrebe 7.3 mittig an die diese beiden Gleisabschnitte 1.6 und 1.7 verbindende Traverse 5.1 angebunden ist und jeweils diese Gleisabschnitte 1.6 und 1.7 hin zum weiteren Gurtelement 4.1 diagonal überbrücken.

Schließlich ist auch der Gleisabschnitt 1.5 gemäß Figur 2 mit einer solchen Diagonalstrebe 7.3 als Versteifungselement der vierten Aussteifungsebene A4 versehen, die ebenso mittig an die die beiden Gleisabschnitte 1.5 und 1.6 verbindende Traverse 5 angebunden ist und den Gleisabschnitt 1.5 hin zum weiteren Gurtelement 4.1 diagonal überbrückt.

Gemäß Figur 2 ist der Gleisabschnitt 1.6 mit einer ersten Versteifungsstrebe 8.1 und einer zweiten Versteifungsstrebe 8.2 ausgebildet, so dass diese beiden Versteifungsstreben 8.1 und 8.2 in der von den beiden Gleisen 2 und 3 gebildeten Ebene verlaufen. Die beiden Versteifungsstreben 8.1 und 8.2 sind jeweils mit einem Ende mit der Traverse 5.1 verbunden und verlaufen V-förmig aufeinander zu, so dass sie mittig an der benachbarten Traverse 5 angebunden werden können.

Die Figur 5 zeigt zwei über Flansche 4.11 und 4.12 verbundene Gleiselemente 1, deren Gleisabschnitte 1.6 und 1.7 bzw. 1.1 und 1.2 strukturell den Gleisabschnitten 1.1 und 1.2 nach Figur 1 entsprechen.

So ist die die beiden Gleisabschnitte 1.6. und 1.7 verbindende Traverse 5.1 sowie die zugehörigen Querstreben 6.1 mit einem einen Stützenkopf 9.1 aufweisenden Stützenanschluss 9 ausgebildet. An dieser Traverse 5.1 sind jeweils zwei Diagonalstreben 7.1 und 7.2 sowie jeweils eine Diagonalstrebe 7.3 als Versteifungselement der vierten Aussteifungsebene A4 angebunden und erstecken sich diagonal über den Gleisabschnitt 1.6 und 1.7 hin zu dem von den Enden der jeweils gegenüberliegenden Querstreben 6 mit dem weiteren Gurtelement 4.1 gebildeten Knotenpunkt. In entsprechender Weise sind auch die Gleisabschnitte 1.1 und 1.2 des anderen Gleisabschnittes 1 mit einer dieselben verbindenden Traverse 5.1, die einen Stützenfuß 9 mit einem Stützenkopf 9.1 aufweist, aufgebaut; entsprechen also denjenigen Gleisabschnitten 1.1 und 1.2 des Gleiselementes 1 nach Figur 2

Auch Figur 6 zeigt zwei über Flansche 4.1 und 4.2 verbundene Gleisabschnitte 1.1 und 1.2 als weiteres Ausführungsbeispiel.

Der Gleisabschnitt 1.1 des Gleiselementes 1 nach Figur 6 ist identisch mit demjenigen Gleisabschnitt 1.6 des Gleiselementes 1 nach Figur 2 aufgebaut und weist ebenso neben der Diagonalstrebe 7.3 als Versteifungselement der vierten Aussteifungsebene A4 zusätzlich zwei Versteifungsstreben 8.1 und 8.2 auf. Ferner ist an die den Gleisabschnitt 1.1 bildende Traverse 5.1 in Richtung des benachbarten Gleisabschnittes 1.2 ebenso neben einer Diagonalstrebe 7.3 als Versteifungselement der vierten Aussteifungsebene A4 eine erste Versteifungsstrebe 8.1 und einen zweite Versteifungsstrebe 8.2 vorgesehen. Diese beiden Versteifungsstreben 8.1 und 8.2 des Gleisabschnittes 1.2 sind mit ihren Enden jeweils an ein Ende der Traverse 5.1 angebunden und verlaufen ebenso V-förmig auf die Mitte der gegenüberliegenden Traverse 5 zu. Der sich daran anschließende Gleisabschnitt 1.3 weist ebenso neben den beiden Diagonalstreben 7.1 und 7.2 eine Diagonalstrebe 7.3 als Versteifungselement der vierten Aussteifungsebene A4 auf, jedoch ist anstelle der beiden Versteifungsstreben 8.1 und 8.2 eine Diagonalstrebe 7.0 vorgesehen.

Die beiden letzten Gleisabschnitte 1.6 und 1.7 des anderen Gleiselementes 1 nach Figur 6 weisen ebenso eine Diagonalstrebe 7.3 als Versteifungselement der vierten Aussteifungsebene A4 auf, wobei diese Diagonalstrebe 7.3 sowie die beiden Diagonalstreben 7.1 und 7.2 mit einer Traverse 5 am Ende des Gleiselementes 1 bzw. mit einer die beiden Gleisabschnitte 1.6 und 1.7 verbindende Traverse 5 angebunden sind.

Ausgehend von dieser die beiden Gleisabschnitte 1.6 und 1.7 verbindende Traverse 5 sind zum einen hin zum Gleisabschnitt 1.6 eine erste und zweite Versteifungsstrebe 8.1 und 8.2 jeweils an das Ende dieser Traverse 5 angebunden und zum anderen hin zum Gleisabschnitt 1.6 ebenso eine erste und zweite Versteifungsstrebe 8.1 und 8.2 jeweils mit dem Ende dieser Traverse 5 verbunden. Dabei verlaufen diese beiden Versteifungsstreben 8.1 und 8.2 in jedem der beiden Gleisabschnitte 1.6 und 1.7 V-förmig mittig auf die gegenüberliegende Traverse 5 zu.

Der Gleisabschnitt 1.7 weist eine dritte Versteifungsstrebe 8.3 auf, welche die beiden Traversen 5 mittig verbindet.

Figur 7 zeigt ein Gleiselement 1 eines Gleissystems 10, welches mittels eines Viergurtsystems aufgebaut ist. Dieses Viergurtsystems besteht aus einem ersten und zweiten Gurtelement, die parallel verlaufende Gleise 2 und 3 bilden, sowie zwei weiteren Gurtelementen, also einem dritten und vierten Gurtelement 4.1 und 4.2. Die beiden Gleise 2 und 3 werden mittels Traversen 5 beabstandet und bilden zusammen mit diesen eine erste Versteifungsebene A1. Die beiden weiteren Gurtelemente 4.1 und 4.2 sind unter Bildung einer zur ersten Versteifungsebene A1 parallelen Versteifungsebene A0 über Querstreben 6.2 sowie über weitere Querstreben 6 mit den Gleisen 2 und 3 verbunden. Die beiden weiteren Gurtelemente 4.1 und 4.2 bilden jeweils zusammen mit einem Gleis 3 bzw. 2 und den zugehörigen Querstreben 6 eine zweite und dritte Aussteifungsebene A2 und A3. Die Traversen 5 sind zusammen mit den Querstreben 6 und 6.2 beabstandet in jeweils quer zu den Gleisen 2 und 3 verlaufenen Ebenen angeordnet, so dass das Gleiselement 1 dadurch in Gleisabschnitte 1.1 bis 1.6 geteilt wird. Die Gleisabschnitte 1.1 bis 1.6 weisen jeweils in den Versteifungsebenen A1, A2, A3 und A0 angeordnete Diagonalstreben 7.0, 7.1, 7.2 und 7.4 auf.

Zur Bildung einer vierten Versteifungsebene A4 ist in dem Gleisabschnitt 1.1 eine Diagonalstrebe 7.3 als Versteifungselement angeordnet und überspannt diagonal diesem Gleisabschnitt 1.1. Hierzu ist diese Diagonalstrebe 7.3 einenends mittig mit einer den Gleisabschnitt 1.1 bildenden Traverse 5 verbunden und mit dem anderen Ende an dem gegenüberliegenden Verbindungsbereich der Querstreben 6 und 6.2 mit dem weiteren Gurtelement 4.2 angebunden. Ferner ist es auch möglich das zweite Ende dieser Diagonalstrebe 7.3 an den Verbindungsbereich der Querstreben 6 und 6.2 mit dem anderen Gurtelement 4.1 anzubinden. Hierbei kann diese Diagonalstrebe 7.3 direkt mit dem weiteren Gurtelement 4.1 oder 4.2 oder auch mit einer Querstrebe 6 oder 6.2 verbunden werden. Auch eine außermittige Verbindung der Diagonalstrebe 7.3 mit der Traverse 5 ist möglich. Ferner kann eine solche vierte Versteifungsebene A4 mittels eines Versteifungselementes 7.3 auch in den weiteren Gleisabschnitten 1.2 bis 1.6 realisiert werden.

Schließlich können bei diesem als Viergurtsystem ausgeführten Gleiselement 1 die Gleisabschnitte 1.1 bis 1.6 mit in der ersten Versteifungsebene A1 angeordneten Versteifungsstreben 8.1, 8.2 und 8.3 entsprechend den Gleisabschnitten 1.1 und 1.2 bzw. 1.6 und 1.7 der Gleiselemente 1 nach Figur 6 verstärkt werden. Die in den Figuren 2 bis 6 beschriebenen Diagonalstreben 7.0, 7.1, 7.2 und 7.3 sowie die Versteifungsstreben 8.1, 8.2 und 8.3 sind in der Weise mit den Traversen 5 bzw. 5.1, den Querstreben 6 bzw. 6.1 sowie mit dem weiteren Gurtelement 4.1 verbunden, wie dies in der eingangs erläuterten EP 2 156 870 B1 offenbart ist. Daher wird vollumfänglich auf diese Patentschrift Bezug genommen.

Insbesondere können die diese Diagonalstreben 7.0, 7.1, 7.2 und 7.3 derart angeordnet werden, dass diese ausgehend von einer Traverse 5 oder 5.1 nicht direkt auf das weitere Gurtelement 4.1 geführt werden, sondern bspw. direkt auf einen Stützenanschluss 9 oder auf eine Querstrebe 6 oder 6.1 im Bereich von deren Anbindungspunkten an das weitere Gurtelement 4.1. Ferner ist es auch möglich, dass diese Diagonalstreben 7.0, 7.1 und 7.2 nicht an einer Traverse 5 oder 5.1 sondern auch mittig an einer Querstrebe 6 oder 6.1 angebunden werden können.

### Bezugszeichenliste

- 1: Gleiselement des Gleissystems 10
- 2: erstes Gurtelement, Gleis des Gleiselementes 1
- 3: zweites Gurtelement, Gleis des Gleiselementes 1
- 4.1: weiteres, drittes Gurtelement, Zug- oder Druckelement des Gleiselementes 1
- 4.11: Flansch des Zugelementes 4
- 4.12: Flansch des Zugelement es 4
- 4.2: weiteres, viertes Gurtelement des Gleiselementes 1
- 5: Traverse
- 5.1: Traverse mit Stützenanschluss 9
- 6: Querstrebe
- 6.1: Querstrebe mit Stützenanschluss 9
- 7.0: Diagonalstrebe
- 7.1: Diagonalstrebe
- 7.2: Diagonalstrebe
- 7.3: Versteifungselement, Diagonalstrebe
- 7.4: Diagonalstrebe
- 8.1: erste Versteifungsstrebe
- 8.2: zweite Versteifungsstrebe
- 8.3: dritte Versteifungsstrebe
- 9: Stützenanschluss
- 9.1: Stützenkopf des Stützenanschlusses 9

- 10: Gleissystem

## Patentansprüche

1. Gleissystem (10) für Fahrgeschäfte mit fachwerkartigen Gleiselementen (1), welche aus wenigstens einem Dreigurtsystem bestehen und als erstes und zweites Gurtelement nebeneinander verlaufende Gleise (2,3) und wenigstens ein weiteres drittes Gurtelement (4.1) umfassen , wobei durch die Gleise (2, 3) und diese Gleise (2, 3) verbindenden Traversen (5, 5.1) eine erste Aussteifungsebene (A1) sowie durch jeweils von einem Gleis (2, 3) und dasselbe mit dem wenigstens dritten Gurtelement (4.1) verbindenden Querstreben (6, 6.1) eine zweite und eine dritte Aussteifungsebene (A2, A3) gebildet sind, und zur Bildung von Gleisabschnitten (1.1,..., 1.7) die Traversen (5, 5.1) und Querstreben (6) beabstandet angeordnet sind, ,
**dadurch gekennzeichnet, dass** wenigstens ein von benachbarten Traversen (5, 5.1) mit zugehörigen Querstreben (6, 6.1) gebildeter Gleisabschnitt (1.1, 1.2, 1.5, 1.6, 1.7) mit einem Versteifungselement (7.3) ausgebildet ist, welches den Gleisabschnitt (1.1, 1.2, 1.3, 1.5, 1.6, 1.7) derart überspannt, dass das Versteifungselement (7.3) zusammen mit dem dritten Gurtelement (4.1) des Gleisabschnittes (1.1, 1.2, 1.3, 1.5, 1.6, 1.7) eine vierte Versteifungsebene (A4) bildet, wobei das Versteifungselement (7.3) einenends an der einen Traverse (5, 5.1) des Gleisabschnittes (1.1, 1.2, 1.3, 1.5, 1.6, 1.7) und andernends in demjenigen Verbindungsbereich angebunden ist, der die der anderen Traverse (5, 5.1) zugehörigen Querstreben (6, 6.1) mit dem dritten Gurtelement (4.1), also direkt mit diesem dritten Gurtelement (4.1) oder mit einer der beiden Querstreben (6, 6.1) angebunden verbinden ist.

2. Gleissystem (10) nach Anspruch 1,
**dadurch gekennzeichnet, dass** das Versteifungselement (7.3) den Gleisabschnitt (1.1, 1.2, 1.3, 1.5, 1.6, 1.7) diagonal überspannt.

3. Gleissystem (10) nach Anspruch 1 oder 2,
**dadurch gekennzeichnet, dass** das die vierte Aussteifungsebene (A4) bildende Versteifungselement (7.3) mit dem dritten Gurtelement (4.1) verbunden ist.

4. Gleissystem (10) nach einem der Ansprüche 1 oder 2,
**dadurch gekennzeichnet, dass** das die vierte Aussteifungsebene (A4) bildende Versteifungselement (7.3) mit der Querstrebe (6, 6.1) verbunden ist.

5. Gleissystem (10) nach einem der Ansprüche 1 oder 2,
**dadurch gekennzeichnet, dass** wenigstens eine Traverse (5.1) mit zugehörigen Querstreben (6.1) mit einem einen Stützenkopf (9.1) umfassenden Stützenanschluss (9) verbunden sind und dass das die vierte Aussteifungsebene (A4) bildende Versteifungselement (7.3) mit dem Stützenanschluss (9) verbunden ist.

6. Gleissystem (10) nach einem der vorhergehenden Ansprüche,
**dadurch gekennzeichnet, dass** das die vierte Versteifungsebene (A4) bildende Versteifungselement (7.3) vorzugsweise mittig mit der Traverse (5, 5,1) verbunden ist.

7. Gleissystem (10) nach einem der vorhergehenden Ansprüche,
**dadurch gekennzeichnet, dass** der wenigstens eine Gleisabschnitt (1.1, 1.2, 1.6, 1.7) eine erste und zweite Versteifungsstrebe (8.1, 8.2) aufweist, welche einenends mittig an einer Traverse (5, 5.1) des Gleisabschnittes (1.1, 1.2, 1.6, 1.7) und andernends den Gleisabschnitt (1.1, 1.2, 1.6, 1.7) überspannend jeweils an der gegenüberliegenden Traverse (5, 5.1) des Gleisabschnittes (1.1, 1.2, 1.6, 1.7) endseitig an dieser Traverse (5, 5.1) oder an den mit dieser Traverse (5, 5.1) verbundenen Querstreben (6, 6.1) angebunden sind.

8. Gleissystem (10) nach einem der vorhergehenden Ansprüche,
**dadurch gekennzeichnet, dass** der wenigstens eine Gleisabschnitt (1.1, 1.2, 1.6, 1.7) eine dritte Versteifungsstrebe (8.3) aufweist, welche die beiden Traversen (5, 5.1) des Gleisabschnittes (1.1, 1.2, 1.6, 1.7) mittig verbindet.

9. Gleissystem (10) nach einem der vorhergehenden Ansprüche
**dadurch gekennzeichnet, dass** wenigstens ein Gleisabschnitt (1.1,..., 1.7) in der ersten und/oder zweiten und/oder dritten Versteifungsebene (A1, A2, A3) mit jeweils einer den Gleisabschnitt (1.1,..., 1.7) überspannenden Diagonalstrebe (7.0, 7.1, 7.2, 7.4) ausgebildet ist.

10. Gleissystem (10) nach einem der vorhergehenden Ansprüche ,
**dadurch gekennzeichnet, dass** die Gleiselemente (1) aus einem Viergurtsystem bestehen und als erstes und zweites Gurtelement nahezu parallel zueinander verlaufende Gleise (2,3) und zwei weitere Gurtelemente (4.1, 4.2) umfassen, wobei die vierte Aussteifungsebene (A4) mittels eines Versteifungselementes (7.3) gebildet ist, welches den Gleisabschnitt (1.1, 1.2, 1.3, 1.5, 1.6, 1.7) derart überspannt, dass das Versteifungselement (7.3) zusammen mit einem der weiteren Gurtelemente (4.1, 4.2) des Gleisabschnittes (1.1, 1.2, 1.3, 1.5, 1.6, 1.7) eine vierte Versteifungsebene (A4) bildet.

11. Gleissystem (10) nach einem der vorhergehenden Ansprüche ,
**dadurch gekennzeichnet, dass** das Versteifungselement als Diagonalstrebe (7.3) ausgebildet ist.

12. Gleissystem (10) nach einem der Ansprüche 6 bis 10,
**dadurch gekennzeichnet, dass** der Stützenanschluss (9) als Flächenelement mit einer Dreieckskontur oder Viereckkontur ausgebildet ist, welches mit der Traverse (5.1) und den beiden Querstreben (6.1) konturseitig flächenschlüssig verbunden ist.

13. Gleissystem (10) nach Anspruch 11,
**dadurch gekennzeichnet, dass** der Stützenkopf (9.1) an dem wenigstens einen Gurtelement (4.1, 4.2) angeordnet ist und zur Verbindung mit einer Stütze des Gleissystem (10), vorzugsweise für eine Achterbahn oder Hängebahn ausgebildet ist.

14. Fahrgeschäft, vorzugsweise Achterbahn oder Hängebahn mit einem Gleissystem (10) nach einem der vorhergehenden Ansprüche.

## Claims

1. Track system (10) for amusement rides with truss-like track elements (1) which consist of at least one three-girder system and comprise, as the first and second girder elements, tracks (2, 3) extending alongside one another and at least one further third girder element (4.1), wherein a first stiffening plane (A1) is formed by the tracks (2, 3) and cross-beams (5, 5.1) connecting these tracks (2, 3), and a second and a third stiffening plane (A2, A3) are formed in each case by one track (2, 3) and the transverse struts (6, 6.1) connecting the track to the at least third girder element (4.1), and in order to form track sections (1.1, ..., 1.7) the cross-beams (5, 5.1) and the transverse struts (6) are arranged spaced apart, **characterised in that** at least one track section (1.1, 1.2, 1.5, 1.6, 1.7), formed by adjacent cross beams (5, 5.1) with associated transverse struts (6, 6.1), is designed with a stiffening element (7.3) which spans the track section (1.1, 1.2, 1.3, 1.5, 1.6, 1.7) in such a way that the stiffening element (7.3) together with the third girder element (4.1) of the track section (1.1, 1.2, 1.3, 1.5, 1.6, 1.7) forms a fourth stiffening plane (A4), wherein the stiffening element (7.3) is connected at one end to the one cross-beam (5, 5.1) of the track section (1.1, 1.2, 1.3, 1.5, 1.6, 1.7) and is connected at the other end, in the connecting region which connects the transverse struts (6, 6.1) associated with the other cross-beam (5, 5.1), to the third girder element (4.1), that is to say directly to the third girder element (4.1) or to one of the two transverse struts (6, 6.1).

2. Track system (10) according to claim 1, **characterised in that** the reinforcing element (7.3) diagonally spans the track section (1.1, 1.2, 1.3, 1.5, 1.6, 1.7).

3. Track system (10) according to either claim 1 or claim 2, **characterised in that** the stiffening element (7.3) forming the fourth stiffening plane (A4) is connected to the third girder element (4.1).

4. Track system (10) according to either claim 1 or claim 2, **characterised in that** the stiffening element (7.3) forming the fourth stiffening plane (A4) is connected to the transverse strut (6, 6.1).

5. Track system (10) according to either claim 1 or claim 2, **characterised in that** at least one cross-beam (5.1) with associated transverse struts (6.1) is connected to a column joint (9), comprising a column head (9.1), and **in that** the stiffening element (7.3) forming the fourth stiffening plane (A4) is connected to the column joint (9).

6. Track system (10) according to any one of the preceding claims, **characterised in that** the stiffening element (7.3) forming the fourth stiffening plane (A4) is preferably connected centrally to the transverse strut (5, 5.1).

7. Track system (10) according to any one of the preceding claims, **characterised in that** the at least one track section (1.1, 1.2, 1.6, 1.7) has a first and second stiffening strut (8.1, 8.2), which at one end is centrally connected to a cross-beam (5, 5.1) of the track section (1.1, 1.2, 1.6, 1.7) and at the other end spanning the track section (1.1, 1.2, 1.6, 1.7) is connected in each case to the opposing cross-beam (5, 5.1) of the track section (1.1, 1.2, 1.6, 1.7) at the end face of this cross-beam (5, 5.1) or to the transverse struts (6, 6.1) connected to this cross-beam (5, 5.1).

8. Track system (10) according to any one of the preceding claims, **characterised in that** the at least one track section (1.1, 1.2, 1.6, 1.7) has a third stiffening strut (8.3) which connects the two cross-beams (5, 5.1) of the track section (1.1, 1.2, 1.7) centrally.

9. Track system (10) according to any one of the preceding claims, **characterised in that** at least one track section (1.1, ..., 1.7) in the first and/or second and/or third stiffening plane (A1, A2, A3) is constructed in each case with a diagonal strut (7.0, 7.1, 7.2, 7.4) spanning the track section (1.1, ..., 1.7).

10. Track system (10) according to any one of the preceding claims, **characterised in that** the track elements (1) consist of a four-girder system and comprise, as a first and second girder element, tracks (2, 3) running almost parallel to one another and two further girder elements (4.1, 4.2), wherein the fourth stiffening plane (A4) is formed by means of a stiffening element (7.3) which spans the track section (1.1, 1.2, 1.3, 1.5, 1.6, 1.7) in such a way that the stiffening element (7.3) forms a fourth stiffening plane (A4) together with one of the further girder elements (4.1, 4.2) of the track section (1.1, 1.2, 1.3, 1.5, 1.6, 1.7).

11. Track system (10) according to one of the preceding claims, **characterised in that** the stiffening element is constructed as a diagonal strut (7.3).

12. Track system (10) according to any one of claims 6 to 10, **characterised in that** the column joint (9) is constructed as a two-dimensional element which has a triangular contour or rectangular contour and which is connected to the cross-beam (5.1) and the two transverse struts (6.1) in a flush manner on the contoured side.

13. Track system (10) according to claim 11, **characterised in that** the column head (9.1) is arranged on the at least one girder element (4.1, 4.2) and is constructed for connection to a column of the track system (10), preferably for a rollercoaster or overhead track.

14. Amusement ride, preferably an amusement ride or overhead track with a track system (10) according to one of the preceding claims.

## Revendications

1. Système de rails (10) pour des manèges comportant des éléments de rail (1) en treillis composés d'au moins un système à trois membrures et dans le premier et le second élément de membrure sont les rails voisins (2, 3) et au moins un troisième élément de membrure (4.1),
les rails (2, 3) ainsi que les traverses (5, 5.1) reliant ces rails (2, 3) formant un premier plan de rigidification (A1), chaque fois un rail (2, 3) et les entretoises (6, 6.1) reliant ce rail et au moins un troisième élément de membrure (4.1) formant un second et un troisième plans de rigidification (A2, A3), les traverses (5, 5.1) et les entretoises (6) étant écartées pour former des segments de rail (1.1, ..., ,1.7),
**caractérisé en ce qu'**
au moins un segment de rail (1.1, 1.2, 1.5, 1.6, 1.7) formé par des traverses voisines (5, 5.1) et les entretoises (6, 6.1) correspondantes est réalisé avec un élément de rigidification (7.3) qui sous-tend le segment de rail (1.1, 1.2, 1.3, 1.5, 1.6, 1.7) de façon que l'élément de rigidification (7.3) avec le troisième élément de membrure (4.1) du segment de rail (1.1, 1.2, 1.3, 1.5, 1.6, 1.7), forme un quatrième plan de rigidification (A4),
l'élément de rigidification (7.3) étant relié par une extrémité à une traverse (5, 5.1) du segment de rail (1.1, 1.2, 1.3, 1.5, 1.6, 1.7) et par l'autre extrémité, à la zone de liaison à laquelle les entretoises (6, 6.1) faisant partie de l'autre traverse (5, 5.1) sont reliées au troisième élément de membrure (4.1), c'est-à-dire directement à ce troisième élément de membrure (4.1) ou à l'une des deux entretoises (6, 6.1).

2. Système de rails (10) selon la revendication 1,
**caractérisé en ce que**
l'élément de rigidification (7.1) sous-tend en diagonale le segment de rail (1.1, 1.2, 1.3, 1.5, 1.6, 1.7).

3. Système de rails (10) selon la revendication 1 ou 2,
**caractérisé en ce que**
l'élément de rigidification (7.3) qui forme le quatrième plan de rigidification (A4) est relié au troisième élément de membrure (4.1).

4. Système de rails (10) selon l'une des revendications 1 ou 2, **caractérisé en ce que**
l'élément de rigidification (7.3) qui forme le quatrième plan de rigidification (A4) est relié à l'entretoise (6, 6.1).

5. Système de rails (10) selon l'une des revendications 1 ou 2, **caractérisé en ce qu'**
au moins une traverse (5.1) est reliée par une entretoise correspondante (6.1) à un gousset (9) comprenant une tête d'appui (9.1) et l'élément de rigidification (7.3) qui forme le quatrième plan de rigidification (A4) est relié à ce gousset (9).

6. Système de rails (10) selon l'une des revendications précédentes,
**caractérisé en ce que**
l'élément de rigidification (7.3) qui forme le quatrième plan de rigidification (A4) est relié de préférence en son milieu à la traverse (5, 5.1).

7. Système de rails (10) selon l'une des revendications précédentes,
**caractérisé en ce qu'**
au moins un segment de rail (1.1, 1.2, 1.6, 1.7) comporte une première et une seconde entretoise de rigidification (8.1, 8.2) reliées à une extrémité au milieu d'une traverse (5, 5.1) du segment de rail (1.1, 1.2, 1.6, 1.7) et par l'autre extrémité en soutendant le segment de rail (1.1, 1.2, 1.6, 1.7), chaque fois à la traverse opposée (5, 5.1) du segment de rail (1.1, 1.2, 1.6, 1.7) en étant reliés par l'extrémité à cette traverse (5, 5.1) ou aux entretoises (6, 6.1) reliées à cette traverse (5, 5.1).

8. Système de rails (10) selon l'une des revendications précédentes,
**caractérisé en ce qu'**
au moins un segment de rail (1.1, 1.2, 1.6, 1.7) comporte une troisième entretoise de rigidification (8.3) qui relie au milieu, les deux traverses (5, 5.1) du segment de rail (1.1, 1.2, 1.6, 1.7).

9. Système de rails (10) selon l'une des revendications précédentes,
**caractérisé en ce qu'**
au moins un segment de rail (1.1,..., 1.7) dans le premier et/ou second et/ou troisième plan de rigidification (A1, A2, A3) est formé respectivement par une entretoise en diagonale (7.0, 7.1, 7.2, 7.4) qui soutend le segment de rail (1.1, ... 1.7).

10. Système de rails (10) selon l'une des revendications précédentes,
**caractérisé en ce que**
l'élément de rail (1) est formé d'un système à quatre membrures et comme premier et second éléments de membrure les rails (2, 3) pratiquement parallèles l'un à l'autre et deux autres éléments de membrure (4.1, 4.2),
le quatrième plan de rigidification (A4) étant formé par un élément de rigidification (7.3) qui soutend le segment de rail (1.1, 1.2, 1.3, 1.5, 1.6, 1.7) de façon que l'élément de rigidification (7.3) forme un quatrième plan de rigidification (A4) avec l'un des autres éléments de membrure (4.1, 4.2) du segment de rail (1.1, 1.2, 1.3, 1.5, 1.6, 1.7).

11. Système de rails (10) selon l'une des revendications précédentes,
**caractérisé en ce que**
l'élément de rigidification est sous la forme d'une entretoise en diagonale (7.3).

12. Système de rails (10) selon l'une des revendications 6 à 10,
**caractérisé en ce que**
le gousset (9) est un élément en forme de surface ayant un contour triangulaire ou quadrangulaire et relié sur son contour par une liaison surfacique à la traverse (5.1) et aux deux entretoises (6.1).

13. Système de rails (10) selon la revendication 11,
**caractérisé en ce que**
le gousset (9.1) est prévu sur au moins un élément de membrure (4.1, 4.2) et est conçu pour être relié à un appui du système de rail (10) de préférence pour un grand huit ou un monorail suspendu.

14. Manège, de préférence grand huit ou monorail suspendu comportant un système de rails (10) selon l'une des revendications précédentes.
